# EUROPÄISCHE PATENTSCHRIFT

(11) **EP 3 778 430 B1**
(45) Veröffentlichungstag und Bekanntmachung des Hinweises auf die Patenterteilung: **11.09.2024**
(21) Anmeldenummer: 20181048.8
(22) Anmeldetag: 19.06.2020
(51) Int. Cl.: B65D 88/12, B65D 88/54, B65D 90/22, B65D 90/24, B65D 90/18, B60P 3/12, A62C 3/07, A62C 3/16

(54) **BEHÄLTER ZUM AUFNEHMEN VON GEFAHRGÜTERN**
CONTAINER FOR HOLDING HAZARDOUS MATERIALS
RÉCIPIENT DESTINÉ À ACCUEILLIR DES PRODUITS DANGEREUX

(30) Priorität: 15.08.2019 DE 202019104504 U
(43) Veröffentlichungstag der Anmeldung: 17.02.2021
(73) Patentinhaber: Ellermann Eurocon GmbH, 27751 Delmenhorst (DE)
(72) Erfinder: Ellermann, Wenzeslaus, 27755 Delmenhorst (DE)
(74) Vertreter: Eisenführ Speiser

(56) Entgegenhaltungen:
- DE-B3- 102016 211 854
- DE-U1- 20 112 739
- JP-U- S57 137 188
- JP-U- S57 137 189
- KR-U- 20180 002 031
- US-A- 2 576 143

## Beschreibung

Die Erfindung bezieht sich auf einen Behälter, insbesondere Abrollbehälter, Absetzbehälter oder ISO-Container, zum Aufnehmen von brennbaren Gefahrgütern, beispielsweise elektrischen Speichereinheiten oder havarierten Fahrzeugen, insbesondere ElektroFahrzeugen, mit einem Behälterboden und mehreren Seitenwänden, die einen Aufnahmebereich für das Gefahrgut definieren, mindestens einer fluiddicht verschließbaren Behälteröffnung als Zugang zum Aufnahmebereich, und einer Anzahl von Anschlüssen zum Einleiten und/oder Abführen von Kühl- bzw. Löschmittel in den oder aus dem Behälter.

Ein solcher Behälter wird beispielsweise eingesetzt, um Gefahrgut, unter anderem in Form eines havarierten, gegebenenfalls in Brand geratenen Fahrzeugs in den Aufnahmebereich des Behälters zu überführen und nach Verschließen der Behälteröffnung durch Einleiten eines Löschmittels in das Innere des Behälters den Brand unter Kontrolle zu bringen und zu löschen. Nach dem erfolgten Löschvorgang wird das Löschmittel üblicherweise wieder aus dem Behälter entfernt, um den Behälter mit dem havarierten Fahrzeug bzw. Gefahrgut abtransportieren zu können.

Aus DE 10 2016 211 854 B3 ist beispielsweise ein Behälter zum Bergen havarierter Fahrzeuge der hiesigen Anmelderin bekannt.

JP S 57 137188 U oderJP S 57 137189 U offenbaren Transportbehälter, wobei im Inneren des Behälters ein Feuerlöscher angeordnet ist, der im Brandfall ausgelöst wird, sodass ein Löschfluid in den Aufnahmebereich des Transportbehälters eingeleitet wird.

DE 201 12 739 U1 betrifft eine Löschanlage für einen Gefahrguttransporter mit einem im Bodenbereich des Gefahrguttransporters angeordneten Löschwasserbehälter und einem Druckluftbehälter. Im Brandfall wird Druckluft aus dem Druckluftbehälter in den Löschwasserbehälter geleitet, sodass das Löschwasser über eine Sprührohrleitung in das Innere des Gefahrguttransporters strömt.

US 2,576,143 A betrifft ein Verfahren und eine Vorrichtung zum Bekämpfen eines Brandes an Bord eines Schiffes. Das Schiff ist an der Außenseite des Rumpfes mit Einlässen ausgerüstet, über die mit einem über Schläuche verbundenen Feuerlöschboot Löschwasser auf die verschiedenen Decks des Schiffes geleitet werden kann.

KR 2018 0002031 U zeigt einen Container mit einer im Inneren des Containers angeordneten Sprinkleranlage. Am Container ist ein mit der Sprinkleranlage verbundener Wassereinlass und im Bodenbereich des Containers ein Wasserauslass zum Abführen des Löschwassers aus dem Containerinneren vorgesehen.

Das innerhalb des Containers mit dem Fahrzeug in Kontakt gebrachte Löschmittel wird mitunter, beispielsweise durch aus dem havarierten Fahrzeug austretende Stoffe, mit zusätzlichen Schadstoffen kontaminiert. Zu den austretenden Stoffen zählen beispielsweise klassische Betriebsmittel eines Fahrzeuges, wie auch die chemischen Bestandteile der elektrischen Speicherzellen eines Fahrzeug-Akkumulators oder die im Zuge der Verbrennung entstehenden thermischen Zersetzungsprodukte, welche die Umwelt zusätzlich belasten würden. Die Fähigkeit des Behälters, entstehende Brände im Container-Inneren wirkungsvoll bekämpfen zu können und dabei das im Container befindliche kontaminierte Löschmittel sicher vor einem Austritt zu schützen, hat daher höchste Bedeutung.

Der Erfindung lag die Aufgabe zugrunde, einen Behälterzum Aufnehmen von Gefahrgütern aufzuzeigen, der die obenstehenden vorbezeichneten Aspekte möglichst weitgehend verbessert. Insbesondere lag der Erfindung die Aufgabe zugrunde, einen Behälter und ein Verfahren zur Brandbekämpfung anzugeben, mit dem die Sicherheit im Umgang mit Gefahrgütern, insbesondere unter Vermeidung der Kontamination der Umwelt, weiter verbessert ist. Ferner lag der Erfindung insbesondere die Aufgabe zugrunde, die Brandbekämpfungseignung des Behälters weiter zu verbessern.

Die Erfindung löst die ihr zugrundeliegende Aufgabe bei einem Behälter zum Aufnehmen von Gefahrgütern in einem ersten Aspekt mit den Merkmalen nach Anspruch 1.

Insbesondere wird vorgeschlagen, dass innerhalb des Behälters ein Löschmitteltank vorgesehen ist, wobei der Löschmitteltank und der Aufnahmebereich mittels einer Fluidleitung zum Einleiten von Löschmittel in den Aufnahmebereich verbunden sind, wobei zwischen dem Löschmitteltank und dem Aufnahmebereich ein Absperrorgan zum Freigeben oder Sperren der Fluidleitung angeordnet ist. Erfindungsgemäß wird hier der Ansatz verfolgt, mittels des im Behälter integrierten Löschmitteltanks eine Versorgung des Aufnahmebereichs für das Gefahrgut mit Löschmittel aus einem Behälterreservoir zu ermöglichen. Anstelle einer externen Löschmittelversorgung über etwaige am Behälter angeordnete Anschlüsse, an die vor dem Löschen eines Gefahrgutes im Aufnahmebereich erst Versorgungsschläuche anzuschließen sind, ist eine autarke Versorgung des Aufnahmebereichs mit Löschmittel erreicht. Das Überleiten des Löschmittels aus dem Tank in den Aufnahmebereich erfolgt über eine oder mehrere mit dem Löschmitteltank verbundene Fluidleitungen. Innerhalb der Fluidleitung ist mindestens ein Absperrorgan vorgesehen, mittels dem der Fluidstrom an Löschmittel in der Fluidleitung zugelassen oder unterbrochen wird.

Erfindungsgemäß ist zudem vorgesehen, dass der Aufnahmebereich bodenseitig eine Ablassöffnung aufweist, und der Behälter eine mit der Ablassöffnung fluidleitend verbundene Pumpe zum Abfördern von Löschmittel aus dem Aufnahmebereich aufweist. Über die bodenseitige Ablassöffnung kann nach erfolgtem Löschvorgang das Löschmittel aus dem Aufnahmebereich abgeführt und gegebenenfalls über einen Anschluss zum Abführen von Kühl- bzw. Löschmittel aus dem Behälter herausgeleitet werden. Über die Pumpe ist ein gezieltes Abfördern des gegebenenfalls mit Schadstoffen kontaminierten Löschmittels bewirkt. Bevorzugt ist die Pumpe mit der Ablassöffnung am Aufnahmebereich über eine weitere Fluidleitung gekoppelt, innerhalb derer bevorzugt ein Absperrorgan zum Freigeben oder Sperren der Fluidleitung angeordnet ist. Als Absperrorgan kann beispielsweise ein Ventil oder ein Schieber eingesetzt werden.

Erfindungsgemäß ist ferner die Pumpe fluidleitend mit dem Löschmitteltank verbindbar und dazu eingerichtet, in fluidleitender Verbindung mit dem Löschmitteltank das Löschmittel aus dem Aufnahmebereich zurück in den Löschmitteltank zu fördern. Anstatt das Löschmittel nach dem erfolgten Löschvorgang aus dem Behälter heraus zu fördern, kann das verwendete Löschmittel wieder zurück in den Löschmitteltank geleitet werden. Insbesondere kann nach dem Zurückleiten des Löschmittels in den Löschmitteltank der erfindungsgemäße Behälter mit dem darin angeordneten gelöschten Gefahrgut unmittelbar abtransportiert werden. Damit sind die Einsatzmöglichkeiten eines derartig erfindungsgemäß ausgebildeten Behälters weiter verbessert. Zum Einleiten des aus dem Löschmitteltank abgeförderten Löschmittels wird die Pumpe auslassseitig mit einer Einlassöffnung des Löschmitteltanks fluidleitend verbunden.

Gemäß einer bevorzugten Weiterbildung ist am Behälter wenigstens eine Löschleitung zum Ausbringen von Löschmittel in den Aufnahmebereich vorgesehen, vorzugsweise vom Dachbereich des Aufnahmebereichs und/oder von dem Behälterboden aus, wobei vorzugsweise die Pumpe fluidleitend mit der Löschleitung verbindbar und dazu eingerichtet ist, Löschmittel in die Löschleitung zu fördern. Mit Hilfe der einen oder mehreren innerhalb des Behälters im Aufnahmebereich angeordneten Löschleitungen ist ein gezielter Eintrag von Löschmittel in den Aufnahmebereich möglich. Die Löschleitung weist zumindest eine Auslassöffnung auf, über die das Löschmittel in den Aufnahmebereich eingeleitet wird. Vorzugsweise sind unterschiedlich lange Löschleitungen vorgesehen, deren Auslassöffnungen in verschiedenen Bereichen des Aufnahmebereichs ausmünden. Damit ist das gezieltes Zuführen von Löschmittel auf ein innerhalb des Aufnahmebehälters aufgenommenes Gefahrgut verbessert.

In einer bevorzugten Ausführungsform sind zwei Löschleitungen im Dachbereich des Behälters vorgesehen, welche im Wesentlichen parallel entlang der längsseitigen Seitenwände des Behälters im Abstand zum Rand des Dachbereichs verlaufen. Die eine oder mehreren Löschleitungen am Behälterboden verlaufen vorzugsweise parallel zur Längsachse oberhalb des Behälterbodens. In einer weiteren Ausführungsform der Erfindung kann die Löschleitung mit der Oberseite des Behälterbodens absatzfrei abschließend in diesen integriert sein. Damit bildet die bodenseitig angeordnete Löschleitung kein bodenseitiges Hindernis.

Gemäß einer Weiterbildung des erfindungsgemäßen Behälters ist die Pumpe dazu eingerichtet, Löschmittel aus dem Aufnahmebereich über zumindest die Löschleitung erneut in den Aufnahmebereich im Kreislauf zu fördern. Mittels des stetigen Förderns des Löschmittels in einem Kreislauf ist die Löschwirkung am erfindungsgemäßen Behälter verbessert und ferner kann die benötigte Menge des Kühl- oder Löschmittels vorteilhaft vermindert werden. Damit ist eine Einsparung an in den erfindungsgemäßen Behälter einzuleitenden Löschmittel erreicht. Das Löschmittel wird aus dem Aufnahmebereich über die Ablassöffnung bevorzugt in einen mit dem Aufnahmebereich korrespondierenden Auffangbereich abgeführt, ähnlich einem Pumpensumpf. Die Pumpe ist mit dem Auffangbereich fluidleitend verbunden oder verbindbar, von dem aus die Pumpe das Löschmittel in die daran angeschlossene Löschleitung und erneut in den Aufnahmebereich einleitet.

Bevorzugt ist der Löschmitteltank stirnwandseitig in dem Behälter angeordnet und weist vorzugsweise ein Löschmittelvolumen von 2000 I oder mehr, weiter vorzugsweise 2500 I oder mehr, besonders bevorzugt 3000 I oder mehr auf. Mittels des vorhandenen Löschmittelvolumens ist eine sichere Brandbekämpfung eines innerhalb des Aufnahmebereichs angeordneten Gefahrgutes bewirkt.

Gemäß einer weiteren Ausführungsform des erfindungsgemäßen Behälters ist der Löschmitteltank ein erster Löschmitteltank, und der Behälter weist ferner einen zweiten Löschmitteltank auf, welcher unterhalb des Aufnahmebereichs angeordnet ist. Vorzugsweise weist der zweite Löschmitteltank ein Löschmittelvolumen auf, das gleich dem oder größer als das Löschmittelvolumen des ersten Löschmittelbehälters ist. Der zweite Löschmittelbehälter hat weiter vorzugsweise ein Löschmittelvolumen von 3000 I oder mehr, besonders bevorzugt von 3500 I oder mehr.

Die Volumina des Aufnahmebereiches und des oder der Löschmitteltanks sind so aufeinander abgestimmt, dass mittels Fluten des Aufnahmebereichs aus bevorzugt einem der Löschmitteltanks innerhalb des Aufnahmebereichs eine Mindesthöhe an Löschmittel von etwa 60 cm oder mehr erreicht wird. Ein im Aufnahmebereich angeordnetes Gefahrgut, wie beispielsweise ein in einem Fahrzeug mit Elektroantrieb verbauter Fahrzeug-Akkumulator, gelangt somit direkt mit dem Kühl- bzw. Löschmittel in Kontakt. Vorzugsweise weist der Behälter an seiner den Aufnahmebereich innenseitig begrenzenden Stirnwand Einlass auf, der über die Pumpe mit dem ersten und/oder zweiten Löschmitteltank zum Fluten des Aufnahmebereiches fluidleitend verbindbar ist.

Vorzugsweise ist die Pumpe mit dem zweiten Löschmitteltank fluidleitend verbindbar und dazu eingerichtet, Löschmittel zwischen dem ersten Löschmitteltank und dem zweiten Löschmitteltank hin- und her zu fördern. Somit ist das Einbringen von Löschmittel in den Aufnahmebereich bzw. das Abführen des Löschmittels aus dem Aufnahmebereich in die Löschmitteltanks und das gegebenenfalls notwendige Verteilen des Löschmittels zwischen erstem und zweitem Löschmitteltank mit nur einer einzigen Pumpe möglich. Zudem ist bevorzugt nur ein einziger Einlass für das Fluten des Aufnahmebereichs mit Löschmittel und nur eine Ablassöffnung für das Löschmittel am Aufnahmebereich vorgesehen.

Gemäß einer bevorzugten Weiterbildung des erfindungsgemäßen Behälters ist die Pumpe eine erste Pumpe und der Behälter umfasst ferner eine zweite Pumpe, die mit dem zweiten Löschmitteltank fluidleitend verbindbar und dazu eingerichtet ist, Löschmittel zwischen dem ersten Löschmitteltank und dem zweiten Löschmitteltank hin- und her zu fördern. Der Einsatz von zwei Pumpen ermöglicht einen effizienten Betrieb des erfindungsgemäßen Behälters, da mit dem synchronen Betreiben beider Pumpen verschiedene Arbeitsschritte, wie das Einleiten von Löschmittel in den Aufnahmebereich und das Umleiten des Löschmittels von einem in den anderen Löschmitteltank gleichzeitig vorgenommen werden können.

Besonders bevorzugt ist die zweite Pumpe fluidleitend mit der Löschleitung verbindbar und dazu eingerichtet, Löschmittel aus dem zweiten Löschmitteltank in die Löschleitung zu fördern und weiter vorzugsweise Löschmittel aus dem Aufnahmebereich über zumindest die Löschleitung erneut in den Aufnahmebereich im Kreislauf zu fördern. Die Versorgung mit Löschmittel von beispielsweise der Löschleitung und dem Aufnahmebereich ist somit unabhängig voneinander aus beiden Löschmitteltanks möglich. Bevorzugt erfolgt das Einleiten von Löschmittel über eine Zulaufleitung und das Abführen des Löschmittels aus dem Aufnahmebereich über eine Abführleitung, welche jeweils über entsprechende Verbindungsleitungen mit dem ersten und zweiten Löschmitteltank verbunden sind. Mittels entsprechender in den Verbindungsleitungen angeordneten Absperrorganen kann der Fluidstrom freigegeben oder unterbrochen werden.

Der erfindungsgemäße Behälter zeichnet sich ferner durch eine Sensoreinheit zur Erfassung von Brandkenngrößen im Inneren des Aufnahmebereichs aus, wobei die Sensoreinheit vorzugsweise dazu eingerichtet ist, bei Erfassen einer Brandkenngröße einen Alarm auszugeben. Insbesondere bei Elektrofahrzeugen, die als Gefahrgut innerhalb des Behälters aufgenommen sind, besteht die Möglichkeit eines Wiederentzündens, was mit der Sensoreinheit erkannt wird. Bei Erfassen entsprechender Brandkenngrößen innerhalb des Aufnahmebereichs wird ein Alarm in Form zumindest eines elektrischen Signals ausgegeben. Mit Hilfe des elektrischen Signals kann beispielsweise ein Signalgeber angesteuert werden, der beispielsweise ein optisches oder ein akustisches Signal als Warnmeldung ausgibt.

Gemäß einer bevorzugten Weiterbildung umfasst der Behälter ein Steuergerät, welches signalleitend mit der Sensoreinheit und mit der Pumpe oder bei mehreren Pumpen, etwa 2 Pumpen mit der ersten und/oder zweiten Pumpe verbunden und dazu eingerichtet ist, bei Erfassen einer Brandkenngröße durch die Sensoreinheit, die Pumpe oder die Pumpen zum Fördern von Löschmittel in den Aufnahmebereich des Behälters anzusteuern. Insbesondere nach einem erfolgten ersten Löschvorgang, und dem Zurückleiten des Löschmittels in die Löschmitteltanks kann im Bedarfsfall bei Erfassen eines erneuten Entzündens des noch im Aufnahmebereich befindlichen Gefahrgutes das gegebenenfalls bereits einmal verwendete Löschmittel aus dem Löschmitteltank wieder in den Aufnahmebereich des Behälters eingeleitet werden. Das Einleiten des Löschmittels erfolgt beispielsweise durch Fluten des Aufnahmebereichs und/oder das Fördern des Löschmittels im Kreislauf aus dem Aufnahmebereich über die Pumpe in die mit der Pumpe auslassseitig fluidleitend verbundene eine oder mehreren Löschleitungen erneut in den Aufnahmebereich.

Gemäß einer bevorzugten Weiterbildung ist am Behälter eine Anzahl von Anschlüssen zum Einleiten und/oder Abführen von Kühl- bzw. Löschmittel in den oder aus dem Behälter vorgesehen, wobei bevorzugt ein oder mehrere Anschlüsse zum Speisen und Ablassen von Löschmittel in bzw. aus dem Aufnahmebereich, dem ersten Tank, und/oder dem zweiten Tank vorgesehen sind. Mit Hilfe der Anschlüsse an der Außenseite des erfindungsgemäßen Behälters kann zur Erstbefüllung des Behälters Löschmittel von extern in den Behälter, bevorzugt dessen Löschmitteltanks, eingeleitet und bereits verwendetes Löschmittel aus dem Behälter zur fachgerechten Entsorgung herausgeleitet werden. In einer Ausführung wird über einen oder mehrere Anschlüsse Löschmittel direkt in die Löschleitungen eingeleitet. Die Anschlüsse zum Abführen sind bevorzugt bodennah am Behälter angeordnet. Die Anschlüsse zum Einleiten von Löschmittel sind etwa auf halber Höhe des Behälters. Bevorzugt sind sämtliche Anschlüsse zum Einleiten und/oder Abführen von Löschmittel in den oder aus dem Behälter mit Storz-Kupplungen ausgerüstet.

Bevorzugt ist gemäß einer Weiterbildung des erfindungsgemäßen Behälters innerhalb des Aufnahmebereichs mindestens ein Steckschott vorgesehen, welches dazu eingerichtet ist, fluiddicht in einen Steckplatz, vorzugsweise parallel zur Öffnungsebene der Behälteröffnung, eingesetzt zu werden. Mittels des Steckschotts kann innerhalb des Aufnahmebereichs zusätzlich zu der verschließbaren Behälteröffnung eine Abdichtfunktion erzielt werden. Das Austreten von Löschmittel aus dem Aufnahmebereich des erfindungsgemäßen Behälters wird auch bei offener Behälteröffnung vermieden. Bevorzugt verläuft das Steckschott parallel zur Öffnungsebene der Behälteröffnung. In einer Ausführungsform des Behälters mit einer Behälteröffnung an einer Stirnseite erstreckt sich das Steckschott im Wesentlichen quer zur Längsachse des Behälters. In einer weiteren Ausführungsform mit einer Behälteröffnung an einer Längsseite, die bevorzugt parallel zur Behälterlängsachse ausgerichtet ist, erstreckt sich ein solches Steckschott parallel zur Behälterlängsachse. Unter der Längsachse des Behälters ist vorliegend die Mittenachse des Behälters zu verstehen, welche im Wesentlichen zwischen den langen Seitenwänden des Behälters verläuft.

Gemäß einer bevorzugten Ausgestaltung des erfindungsgemäßen Behälters sind innerhalb des Aufnahmebereichs mehrere den Aufnahmebereich in Längsrichtung des Behälters in Teilbereiche unterteilende Steckplätze für das Steckschott vorgesehen. Das Steckschott kann somit bevorzugt an verschiedenen Positionen innerhalb des Aufnahmebereichs angeordnet und der Aufnahmebereich in mehrere Teilbereiche unterteilt werden. In den voneinander getrennten Bereichen des Aufnahmebereichs können unterschiedliche Gefahrgüter gelagert werden, deren Kontakt untereinander zu vermeiden ist. Zudem besteht durch das Unterteilen des Aufnahmebereichs in mehrere Teilbereiche die Möglichkeit, das Löschmittel gezielt in nur einen bestimmten Teilbereich des Aufnahmebereichs einzuleiten. Der Steckplatz benachbart zur Behälteröffnung ist so angeordnet, dass die die Behälteröffnung abdichtend verschließende Tür oder Klappe auch bei eingesetztem Steckschott geschlossen werden kann.

Eine andere Weiterbildung der Erfindung sieht vor, dass ein Steckschott in dem Steckplatz aus mehreren Wandelementen zusammensetzbar ist, wobei bevorzugt zwischen zwei Wandelementen wenigstens ein Dichtelement angeordnet ist. Das erfindungsgemäße Steckschott ist somit in seiner Höhe variabel. Zudem birgt ein Steckschott aus mehreren zusammensetzbaren Wandelementen gegenüber einem einteiligen Steckschott den Vorteil der einfacheren Handhabung während der Montage innerhalb des Behälters. Das Steckschott wird aus zwei drei, vier, fünf oder mehr Wandelementen gebildet. Bevorzugt erstreckt sich das Steckschott über mindestens 1/3 der Gesamthöhe des Behälters, wobei durch die mehreren zusammensetzbaren Wandelemente auch eine geringere Höhe möglich ist. Bevorzugt weist ein komplett zusammengesetztes Steckschott eine Höhe von etwa der Hälfte der Gesamthöhe des Behälters auf.

Vorzugsweise weisen die Wandelemente an ihren untereinander in Anlage bringbaren Längsseiten zumindest miteinander korrespondierende Formschlusselemente auf. Mit Hilfe der Formschlusselemente ist eine mechanische Kopplung der Wandelemente untereinander bewirkt, wodurch die aus den Wandelemente zusammengesetzte Schottwand eine erhöhte Steifigkeit in ihrer Ebene und damit eine verbesserte Widerstandskraft gegen den wirkenden Löschmitteldruck aufweist.

In einer bevorzugten Ausführung des Behälters weist der Steckplatz zwei an einander gegenüberliegenden Seitenwänden des Behälters angeordnete Einschübe für das Steckschott auf. Die Einschübe erstrecken sich in im Wesentlichen vertikaler Richtung zum Behälterboden. Die Einschübe des Steckplatzes sind schienenartig ausgebildet und weisen ein oder mehrere Dichtelemente zum seitlichen Abdichten der Wandelemente in den Einschüben auf.

Vorzugsweise ist jedem Steckschott eine Niederhalte-Einrichtung zum Arretieren des Steckschotts innerhalb eines Steckplatzes zugeordnet. Diese bewirkt eine abdichtende Anlage zwischen der ein Dichtelement aufweisenden Unterkante des Steckschotts und der Oberseite des Behälterbodens sowie den benachbarten Wandelementen untereinander.

Vorzugsweise weist die Löschleitung mehrere entlang der Leitung verteilt angeordnete Austrittsöffnungen auf. Mit Hilfe der an der Löschleitung ausgebildeten Austrittsöffnungen wird innerhalb des Aufnahmebereichs oder eines Teilbereichs des Aufnahmebereichs über ein möglichst großes Raumvolumen hinweg Löschmittel ausgebracht. Vorzugsweise sind die Austrittsöffnungen dazu eingerichtet, einen Sprühnebel zu erzeugen, der eine möglichst gleichmäßige Benetzung des im Behälter aufgenommenen Gefahrgutes bewirkt. Die Austrittsöffnungen sind in einer bevorzugten Ausführung mit einer metallischen Rohrleitung als Löschleitung als Bohrungen in der Wandung der Rohrleitung ausgebildet. In einer weiteren Ausgestaltung sind die Austrittsöffnungen als Löschdüsen ausgebildet, die in der Wandung der Löschleitung angeordnet sind.

Vorzugsweise ist im Aufnahmebereich mindestens ein Anschluss für einen damit koppelbaren Löschschlauchanschluss angeordnet, vorzugsweise benachbart zur Seitenwand oder an den Enden der Löschleitungen. Über den Löschschlauchanschluss wird bevorzugt eine fluidleitende Verbindung zu einem separaten flexiblen Löschschlauch erzeugt, mit Hilfe dessen ein unterstützendes Löschen von Hand erfolgen kann. Bevorzugt ist der Löschschlauchanschluss an der stirnseitigen Seitenwand innenseitig im Nahbereich des Behälterbodens vorgesehen. In einer Ausführungsform ist im Bereich eines jeweiligen Löschschlauchanschlusses einer Fluidleitung jeweils ein von Hand betätigbares Absperrorgan, wie Absperrventil oder dergleichen, zum Freigeben bzw. Sperren des Fluidstromes in Richtung des Löschschlauchanschlusses vorgesehen.

Gemäß einer Weiterbildung der Erfindung zeichnet sich der Behälter durch eine im Bereich der Behälteröffnung reversibel montierbare Verladerampe aus.

Es ist ein Behälter offenbart, insbesondere Abrollbehälter, Absetzbehälter oder ISO-Container, zum Aufnehmen von brennbaren Gefahrgütern, beispielsweise elektrischen Speichereinheiten oder havarierten Fahrzeugen, mit einem Behälterboden und mehreren Seitenwänden, die einen Aufnahmebereich für das Gefahrgut definieren, mindestens einer fluiddicht verschließbaren Behälteröffnung als Zugang zum Aufnahmebereich, und einer Anzahl von Anschlüssen zum Einleiten und/oder Abführen von Kühl- bzw. Löschmittel in den oder aus dem Behälter, mit einer im Bereich der Behälteröffnung reversibel montierbaren Verladerampe.

Mit Hilfe der Verladerampe wird bevorzugt der Höhenunterschied zwischen dem Behälterboden und dem Untergrund außerhalb des Behälters überbrückt und damit das Verladen von Gefahrgut in den Aufnahmebereich des Behälters vereinfacht. Unter der reversibel montierbaren Verladerampe ist eine Verladerampe zu verstehen, welche beliebig oft im Bereich der Behälteröffnung bevorzugt an dem Behälter befestigt werden kann.

Vorzugsweise ist im Bereich der Behälteröffnung eine Halterung zum Koppeln der Verladerampe mit dem Behälter vorgesehen. In einer bevorzugten Ausführungsform der Erfindung ist die Verladerampe aus zwei im Abstand zueinander an der Behälteröffnung positionierbaren Verladeschienen ausgebildet. Die Verladerampe, insbesondere die beiden Verladeschienen, werden bevorzugt formschlüssig in am Behälter ausgebildete Halteschienen eingehängt. Bevorzugt weist ein Ende der Verladerampe bzw. jede der Verladeschienen ein in die Halteschienen am Behälter eingreifendes Hakenteil auf. Nach dem Verladevorgang kann die Verladerampe bzw. können die Verladeschienen durch Lösen des Formschlusses zwischen der Halteschiene und dem Hakenteil an der Verladerampe/den Verladeschienen einfach voneinander getrennt werden.

Gemäß einer Weiterbildung des erfindungsgemäßen Behälters weist der Behälter Aufnahmen für die Verladerampe auf, welche an den die Behälteröffnung verschließbaren Flügeltüren oder an der Unterseite des Behälters ausgebildet sind. Damit kann die Verladerampe bevorzugt mit dem Behälter mitgeführt werden, sodass die Verladerampe immer dann im Bereich der Behälteröffnung montiert werden kann, wenn diese für das Verladen von Gefahrgütern in dem Aufnahmebereich des Behälters benötigt wird. Die zwei Verladeschienen werden über ihre Hakenteile an den Innenseiten der beiden die Behälteröffnung verschließenden Flügeltüren angeordnet und bevorzugt an diesen fixiert. In einer optionalen oder alternativen Ausgestaltung ist die Aufnahme für die beispielsweise aus zwei Verladeschienen bestehende Verladerampe an der Unterseite des Behälters ausgebildet. Bevorzugt weist die Aufnahme für die Verladerampe an der Unterseite des Behälters von dessen Längsseiten aus zugängliche Öffnungen zum Entnehmen und/oder Einbringen der Verladerampe auf. Die Aufnahmen erstrecken sich insbesondere quer zur Längsachse des Behälters. Damit ist beim Aufnehmen bzw. Absetzen des Behälters ein unbeabsichtigtes Herausbewegen der Verladerampe aus der Aufnahme vermieden.

Gemäß einer bevorzugten Weiterbildung der Erfindung sind zwei benachbart zu der Behälteröffnung an den Seiten des Aufnahmebereichs angeordnete, befahrbare Bodenerhöhungen vorgesehen. Beim Überführen von beispielsweise einem havarierten Fahrzeug in den Aufnahmebereich des Behälters wird das Aufsetzen des Fahrzeugs im Bereich der Behälteröffnung mit dem Unterboden vermieden. Dadurch wird einer möglichen Behinderung des Bergungsvorganges des Fahrzeuges entgegengewirkt. Die Bodenerhöhungen erstrecken sich, ausgehend von den Seitenwänden, bevorzugt über ein Drittel der Breite des Behälterbodens und, ausgehend von der Behälteröffnung in Längsrichtung des Behälters, über etwa ein Fünftel seiner Länge.

Bevorzugt sind die Bodenerhöhungen als eine Art Gitter ausgebildet und im Übergang zu den Seitenwänden schwenkbar angelenkt und dazu eingerichtet, zwischen einer den Seitenwänden des Behälters angenäherten Verstau-Position in eine dem Behälterboden angenäherte Befahr-Position hin und her bewegt zu werden. Die Bodenerhöhungen weisen in der Verstau-Position eine vertikale Ausrichtung auf. Die Bodenerhöhungen weisen im Gebrauch, also ihrer Befahr-Position eine im Wesentlichen horizontale Ausrichtung auf. Die Bodenerhöhungen, die vorzugsweise mehrere Zentimeter dick sind, können in ihrer vertikalen Ausrichtung mit Hilfe einer Sicherung in der Verstau-Position arretiert werden.

Gemäß einer bevorzugten Weiterbildung des Behälters ist ein sich entlang der Seitenwände erstreckendes Dach vorgesehen, wobei das Dach vorzugsweise als festes Dach, als reversibel lösbares Hardtop, oder als reversibel lösbares Planendach ausgebildet ist. Mit der festen Ausgestaltung des Daches weist der Behälter eine entsprechende Feuerbeständigkeit auf. Insbesondere bei einem Brand innerhalb des Behälters ist der Austritt von Rauchgasen aus dem Aufnahmebereich des Behälters deutlich vermindert. In einer bevorzugten Ausführungsform ist das Dach als Planendach aus feuerwiderstandsfähigem Gewebe ausgebildet. In einer bevorzugten Ausführungsform werden als Planenmaterial für das Planendach textile Flächengebilde mit einer Temperaturbeständigkeit von bevorzugt bis zu 1600 °C verwendet.

In Verbindung mit einem sich entlang der Seitenwände des Behälters erstreckenden Planendach ist im Bereich der Behälteröffnung ein entfernbares Querhaupt vorgesehen, was die Befahrbarkeit des Behälters mittels eines Staplers zum Einbringen der im Aufnahmebereich des Behälters zu lagernden Gefahrgütern vereinfacht.

Vorzugsweise ist eine am Behälter angeordnete Winde vorgesehen, insbesondere eine Seilwinde, zum Verbringen von Gefahrgut in den Behälter. Mit Hilfe der Winde kann beispielsweise ein havariertes Fahrzeug über die Behälteröffnung in den Aufnahmebereich des Behälters hineinbewegt werden. Die Winde wird bevorzugt unmittelbar an der Innenseite der der Behälteröffnung gegenüberliegend angeordneten Seitenwand befestigt. Vorzugsweise ist die Winde in einem Abstand von mindestens 1 m oberhalb des Behälterbodens angeordnet. In einer weiteren Ausführungsform weist die zum Einsatz kommende Winde zum Schutz ihrer elektrischen Bauteile eine Schutzart von mindestens IP56 (gemäß DIN EN 60529) oder höher auf.

Gemäß einer Weiterbildung ist ein Behälter vorgesehen, bei dem an einer Seitenwand des Behälters außenseitig ein Behälter-Aufnahmehaken angeordnet ist, der in eine Vertiefung an der Seitenwand eingelassen ist.

Somit ist ein Behälter offenbart, insbesondere Abrollbehälter, Absetzbehälter oder ISO-Container, zum Aufnehmen von brennbaren Gefahrgütern, beispielsweise elektrischen Speichereinheiten oder havarierten Fahrzeugen, mit einem Behälterboden und mehreren Seitenwänden, die einen Aufnahmebereich für das Gefahrgut definieren, mindestens einer fluiddicht verschließbaren Behälteröffnung als Zugang zum Aufnahmebereich, und einer Anzahl von Anschlüssen zum Einleiten und/oder Abführen von Kühl- bzw. Löschmittel in den oder aus dem Behälter, wobei an einer Seitenwand des Behälters außenseitig ein Behälter-Aufnahmehaken angeordnet ist, der in einer Vertiefung der Seitenwand eingelassen ist.

Bevorzugt steht der Behälter-Aufnahmehaken nicht über die Außenabmessungen des Behälters hervor. Das ermöglicht das Stapeln bzw. Anordnen mehrerer solcher Behälter auf einem Transportfahrzeug in Reihe hintereinander.

In einer bevorzugten Weiterbildung ist der Aufnahmehaken zwischen einer Arbeitsstellung und einer Ruhestellung reversibel hin und her schwenkbar. Mit Hilfe der schwenkbaren Ausgestaltung des Behälter-Aufnahmehakens kann die Vertiefung an der Außenseite der Seitenwand verringert ausgebildet werden. Dadurch springt die Innenseite der stirnseitigen Seitenwand verringert in den Aufnahmebereich des Behälters zurück. Der Behälter-Aufnahmehaken kann beliebig oft aus seiner Ruhestellung in seine Arbeitsstellung und wieder zurück in seine Ruhestellung verschwenkt werden. Der Behälter-Aufnahmehaken kann jeweils in seiner Arbeitsstellung und seiner Ruhestellung arretiert werden. Damit ist ein ungewolltes Verschwenken aus seiner Arbeitsstellung in die Ruhestellung oder in umgekehrter Richtung vermieden.

Gemäß einer Weiterbildung ist ein Behälter vorgesehen, bei dem an seiner Behälterunterseite zwei oder mehr Rollen zum Bewegen des Behälters vorgesehen sind, wobei die Rollen klapp- oder schwenkbar an der Behälterunterseite ausgebildet und zwischen einer Arbeitsstellung und einer Ruhestellung hin und her bewegbar sind.

Diese Weiterbildung betrifft also einen Behälter insbesondere Abrollbehälter, Absetzbehälter oder ISO-Container, zum Aufnehmen von brennbaren Gefahrgütern, mit einem Behälterboden und mehreren Seitenwänden, die einen Aufnahmebereich für das Gefahrgut definieren, mindestens einer fluiddicht verschließbaren Behälteröffnung als Zugang zum Aufnahmebereich, und bei dem erfindungsgemäß an seiner Behälterunterseite zwei oder mehr Rollen zum Bewegen des Behälters vorgesehen sind, wobei die Rollen klapp- oder schwenkbar an der Behälterunterseite ausgebildet und zwischen einer Arbeitsstellung und einer Ruhestellung hin und her bewegbar sind.

Ein sonst üblicherweise stapelbarer Behälter, der mittels derart ausgebildeter Rollen ausgerüstet ist, kann mit Hilfe des Behälter-Aufnahmehakens vereinfacht über den Untergrund bewegt werden. Bevorzugt sind die Rollen an dem zum Aufnahmehaken gegenüberliegenden Ende des Behälters angeordnet. Mit der verschwenkbaren Ausgestaltung können die Rollen so an der Unterseite des Behälters verschwenkt werden, dass diese nicht über die Außenabmessungen des bevorzugt als 20'-ISO-Containers ausgebildeten Behälters hervorstehen. Damit ist die Verlade- und Transportfähigkeit des erfindungsgemäßen Behälters auf den weiteren verschiedenen gängigen Transportwegen nicht beeinträchtigt. Bevorzugt ist ein derartig erfindungsgemäß ausgebildeter Behälter auch übereinander stapelbar.

In einer bevorzugten Ausgestaltung des erfindungsgemäßen Behälters ist vorgesehen, dass an einer der Seitenwände wenigstens ein Elektroanschluss zur Stromversorgung der Winde und/oder der Pumpe vorgesehen ist. Mit Hilfe des Elektroanschlusses erfolgt bevorzugt das Betreiben der Winde bzw. der Pumpe im Aufnahmebereich für das Löschmittel. Vorzugsweise sind mehrere Elektroanschlüsse vorgesehen, von denen einer zum Anschließen einer Fernbedienung zum Steuern der innerhalb des Behälters angeordneten Winde verwendet werden kann. Bevorzugt ist an der den Behälter-Aufnahmehaken aufweisenden Seitenwand außenseitig ein verschließbarer Steuerschrank angeordnet, innerhalb dessen der eine oder die mehreren Elektroanschlüsse angeordnet sind.

Gemäß einer Weiterbildung weist der erfindungsgemäßen Behälter einen Energiespeicher auf, mittels dessen die Winde oder die Pumpe über einen vorbestimmten Zeitraum autark betrieben werden kann. Insbesondere bei einem Behälter mit darin integrierten Löschmitteltanks, der mit einem in seinem Aufnahmebereich befindlichen Gefahrgut abgestellt wird, kann bei einem möglichen Wiederentzünden des Gefahrgutes im Aufnahmebereich das Löschmittel aus dem Löschmitteltank wiederholt in den Aufnahmebereich eingeleitet werden. Damit ist mittels des erfindungsgemäßen Behälters eine selbsttätige Löschfunktion umsetzbar.

In einem weiteren Aspekt betrifft die vorliegende Erfindung ein Verfahren zur Brandbekämpfung von Gefahrgut in einem Behälter, insbesondere in einem Behälter gemäß einer der vorstehend beschriebenen Ausführungsformen.

Die Erfindung löst die eingangs bezeichnete Aufgabe mit dem Verfahren gemäß Anspruch 16. Die Erfindung macht sich hierbei die Erkenntnis zunutze, dass mit dem Einleiten von

Löschmittel aus einem Löschmitteltank im Behälter zumindest über einen vorbestimmten Zeitraum eine autarke Versorgung des Behälters bei der Brandbekämpfung eines im Aufnahmebereich aufgenommenen Gefahrgutes erreicht ist. Damit ist ein solch erfindungsgemäßer Behälter unmittelbar nach dem Abstellen am Einsatzort einsatzbereit. Im Gegensatz zu dem aus dem Stand der Technik bekannten Behälter ist keine separate Versorgung mit Löschmittel erforderlich.

Erfindungsgemäß erfolgt der Schritt des Abförderns von Löschmittel aus dem Aufnahmebereich, vorzugsweise nach erfolgter Brandbekämpfung, zurück in den Löschmitteltank. Nach einem erfolgreichen Löschvorgang wird das verwendete Löschmittel nicht unmittelbar aus dem Behälter abgeführt, sondern zurück in den Löschmitteltank geleitet und dort zumindest zwischengespeichert. Das Abfördern des Löschmittels aus dem Aufnahmebereich und Einleiten in den Löschmitteltank erfolgt mittels wenigstens einer Pumpe.

Gemäß einer bevorzugten Weiterbildung umfasst das Verfahren den Schritt: Ausbringen von Löschmittel in den Aufnahmebereich mittels einer in dem Behälter angeordneten Löschleitung, und vorzugsweise Fördern von Löschmittel im Kreislauf aus dem Aufnahmebereich über zumindest die Löschleitung erneut in den Aufnahmebereich. Durch das Fördern des Löschmittels im Kreislauf ist ein stetiger Löschmittelfluss und Kontakt des Löschmittels mit dem Gefahrgut im Aufnahmebereich des Behälters bewirkt. Insbesondere kann über das über Austrittsöffnungen an den Löschleitungen ausgegebene Löschmittel ein Sprühnebel innerhalb des Aufnahmebereichs erzeugt werden. Durch den Sprühnebel wird bevorzugt die Temperatur im Aufnahmebereich heruntergekühlt. Zudem ist durch das Fördern des Löschmittels im Kreislauf innerhalb des Behälters die effiziente Nutzung des Löschmittels erreicht, was im Gegensatz zu einem von extern nur einmalig mit Löschmittel versorgten Behälter zu einer Einsparung in der Menge des benötigten Löschmittels führt.

In einer bevorzugten Ausgestaltung umfasst das erfindungsgemäße Verfahren den oder die Schritte: Überwachen des Gefahrgutes im Aufnahmebereich auf Brandentstehung mittels einer Erfassung von Brandkenngrößen, und im Fall des Erfassens einer Brandkenngröße Ausgeben eines Alarmsignals und/oder Ausbringen von Löschmittel in den Aufnahmebereich mittels einer in dem Behälter angeordneten Löschleitung oder einer Fluidleitung zum Fluten des Aufnahmebehälters, und vorzugsweise Fördern (oder erneutes Fördern) des Löschmittels im Kreislauf. Das Erfassen von Brandkenngrößen innerhalb des Aufnahmebereichs birgt den Vorteil, dass ein erneutes Entzünden des Gefahrgutes innerhalb des Behälters erfasst wird und entsprechende Gegenmaßnahmen eingeleitet werden können. Mit Erfassen einer Brandkenngröße wird ein Alarmsignal, bevorzugt in Form eines elektrischen Signals, an zum Beispiel ein Steuergerät im Behälter ausgegeben. Nach Erfassen eines solchen Alarmsignals wird bevorzugt Löschmittel aus dem Löschtank in den Aufnahmebereich des Behälters ausgebracht bzw. darin eingeleitet. Das Ausbringen bzw. Einleiten erfolgt bevorzugt mittels einer im Behälter angeordneten Löschleitung oder einer Fluidleitung zum Fluten des Aufnahmebereichs. Vorzugsweise sieht das Verfahren das Fördern oder erneute Fördern des Löschmittels im Kreislauf vor. Das Fördern im Kreislauf beinhaltet zumindest das Fördern des Löschmittels aus dem Aufnahmebereich über zumindest die Löschleitung im Behälter und das erneute Einleiten in den Aufnahmebereich. Mit Hilfe der erfindungsgemäßen Verfahrensschritte kann mit dem erfindungsgemäßen Behälter eine automatische Löschfunktion umgesetzt werden.

Die zu dem oben beschriebenen Behälter beschriebenen bevorzugten Ausführungsformen bzw. Weiterbildungen sind zugleich auch bevorzugte Ausführungsformen des erfindungsgemäßen Verfahrens, weswegen zur Vermeidung von Wiederholungen diesbezüglich auf die obigen Ausführungen verwiesen wird.

Die zu dem Verfahren beschriebenen, bevorzugte Ausführungsformen bzw. Weiterbildungen, die sich auf den Behälter beziehen, sind zugleich auch bevorzugte Ausführungen des Behälters, weswegen wiederum zur Vermeidung von Wiederholungen diesbezüglich auf die obigen Ausführungen verwiesen wird.

Ein mögliches Ausführungsbeispiel eines erfindungsgemäßen Behälters, aus dem sich weitere erfinderische Merkmale ergeben, ist unter Bezugnahme auf die beigefügten Figuren näher beschrieben. Hierbei zeigen:
- Fig. 1:: eine perspektivische Ansicht eines nicht zur Erfindung zählenden Behälters zum Aufnehmen von Gefahrgut;
- Fig. 2:: eine Ansicht des Behälters nach Fig. 1 im Schnitt;
- Fig. 3:: eine Seitenansicht des Behälters aus Fig.1 auf seine Stirnwand im Teilschnitt;
- Fig. 4:: eine Ansicht der Stirnwand des Behälters nach Fig. 1 im Schnitt;
- Fig. 5a und b:: eine Detailansicht der an der Unterseite des Behälters angeordneten schwenkbaren Rollen;
- Fig. 6:: eine Ansicht einer ersten Ausführungsform eines erfindungsgemäßen Behälters im Schnitt;
- Fig. 7:: eine Draufsicht des erfindungsgemäßen Behälters nach Fig. 6 im Teilschnitt, und
- Fig. 8:: eine Seitenansicht des Behälters auf seine stirnseitige Seitenwand.

Fig. 1 zeigt beispielhaft einen als ISO-Container spezifizierten Behälter 1, der einen Behälterboden 2, zwei sich entlang der Längsseiten des Behälterbodens 2 erstreckende Seitenwände 4, 4' und eine als Stirnwand ausgebildete Seitenwand 6 (Fig. 2) aufweist. Dem Behälterboden 2 gegenüberliegend ist an den oberen Enden der Seitenwände 4, 4', 6 in der gezeigten Ausführungsform ein Dach 8 angeordnet. Gegenüberliegend zur Seitenwand 6 ist eine Behälteröffnung 10 vorgesehen, über die Gefahrgut 11 in einen oder aus einem Aufnahmebereich 12 des Behälters 1 überführt werden kann.

Die Behälteröffnung 10 wird über zwei an den Seitenwänden 4, 4' angeordnete Flügeltüren 14 abdichtend verschlossen. In der gezeigten Ausführungsform der Erfindung ist zusätzlich zu den Flügeltüren 14 innerhalb des Aufnahmebereichs 12 mindestens ein Steckschott 16 vorgesehen. Das Steckschott 16 ist dazu eingerichtet, abdichtend in einem Steckplatz 18 parallel zur Öffnungsebene der Behälteröffnung 10 aufgenommen zu werden. In der gezeigten Ausführungsform ist das Steckschott aus mehreren, vorliegend fünf Wandelementen 20, 20' zusammensetzbar.

In einer nicht näher gezeigten Ausführungsform ist zwischen zwei miteinander in Anlage bringbaren Wandelementen 20, 20' wenigstens ein Dichtelement vorgesehen. Darüber hinaus weisen die Wandelemente an ihren in Anlage bringbaren Längsseiten eine miteinander korrespondierende Nut-Feder-Verbindung auf. Das unterste Wandelement 20 ist mit einer mit dem Behälterboden 2 abdichtend in Anlage bringbaren Dichtung ausgerüstet.

Fig. 2 zeigt den Behälter 1 im Schnitt, wodurch dessen weiterer Aufbau näher verdeutlicht wird. In der vorliegenden Ausführungsform weist der Behälter 1 mehrere den Aufnahmebereich 12 in Längsrichtung des Behälters 1 in Teilbereiche unterteilende Steckplätze 18`, 18" für das Steckschott 16 auf. Vorliegend sind drei Steckplätze gezeigt, deren Anzahl jedoch beliebig zwischen einer Zahl zwischen 1 und 5 variieren kann. Jeder Steckplatz 18, 18`, 18" weist zwei an einander gegenüberliegenden Seitenwänden des Behälters angeordnete Einschübe 22 für das Steckschott 16 auf. Die Einschübe 22 sind als Aufnahmeschienen mit parallel zueinander verlaufenden Schenkeln ausgebildet, in die die Wandelemente 20, 20` des Steckschotts beim Einsetzen in vertikaler Richtung in einen jeweiligen Steckplatz seitlich geführt werden. Auch jeder Einschub 22 kann mit einem oder mehreren Dichtelementen ausgerüstet sein.

Wie aus den Fig. 1 und 2 ferner ersichtlich, sind im Aufnahmebereich 12 des Behälters 1 Löschleitungen 24, 24', 26 angeordnet, die fluidleitend mit einem Anschluss 28 zum Einleiten von Fluid in den Behälter 1 (Fig. 3) fluidleitend gekoppelt sind. In einer Ausführungsform des erfindungsgemäßen Behälters verlaufen die Löschfluidleitungen 24, 24' entlang der Oberkante der einander gegenüberliegenden Seitenwände 4, 4`. Mindestens eine Löschleitung 26 ist in den Behälterboden 2 derart integriert, dass sie mit der Oberseite des Behälterbodens 2 absatzfrei abschließt. In einer weiteren, nicht gezeigten Ausführungsform sind ein oder mehrere Löschfluidleitungen auf dem Behälterboden 2 aufliegend in Längsrichtung verlaufend angeordnet. Die Löschfluidleitungen 24, 24', 26 sind mit einer Verteilerleitung 30 gekoppelt, an der der Anschluss 28 angeschlossen ist. Die Löschfluidleitungen weisen mehrere entlang der Leitung verteilt angeordnete Austrittsöffnungen 32 auf. Die Austrittsöffnungen 32 können als Bohrungen in den Löschleitungen 24, 24', 26 oder als an der Löschleitung montierte Düsen ausgebildet sein.

Wie den Fig. 2 und 3 zu entnehmen ist, sind im Aufnahmebereich 12 des Behälters 1 mehrere Anschlüsse 34, 34' für jeweils damit koppelbare Löschschlauchanschlüsse angeordnet, die benachbart zur stirnseitigen Seitenwand 6 oder an den Enden der Löschleitungen 24, 24' angeordnet sind. Mittels eines betätigbaren Absperrorgans 35 kann der Fluidstrom in Richtung der Anschlüsse 34, 34' freigegeben oder unterbrochen werden. Des Weiteren umfasst der Behälter 1 im Bereich der Behälteröffnung eine reversibel montierbare Verladerampe 36 aus zwei Verladeschienen 38, über die Gefahrgüter 11, wie beispielsweise das gezeigte Fahrzeug (Fig. 1) in den Aufnahmebereich 12 des Behälters 1 überführt werden. Zum Koppeln der Verladerampe 36 sind an der Außenseite des Behälters im Bereich der Behälteröffnung Halteschienen 40 montiert, in die eine jeweilige Verladeschiene 38 eingehängt werden kann.

Des Weiteren ist, wie aus Fig. 1 ersichtlich, an den die Behälteröffnung 10 verschließbaren Flügeltüren 14 eine Aufnahme 42 für die an die Innenseite der Flügeltüren 14 einhängbaren Verladeschienen 38 vorgesehen. Die Verladerampe 36 kann somit zusammen mit dem Behälter 1 abtransportiert werden. In einer nicht näher gezeigten Ausführungsform sind die Aufnahmen für die Verladerampe an der Unterseite des Behälterbodens angeordnet.

Ferner sind, wie Fig. 2 verdeutlicht, im Aufnahmebereich 12 des Behälters 1 benachbart zur Behälteröffnung 10 zumindest bereichsweise auf dem Behälterboden anordenbare Bodenerhöhungen 44 vorgesehen. Die Bodenerhöhungen 44 vereinfachen das Verladen von Fahrzeugen mit eingeschränkter Bodenfreiheit. Die Bodenerhöhungen sind als eine Art Gitter ausgebildet und im Übergang zwischen der Behälterwandung 2 und den Seitenwänden 4, 4' schwenkbar angelenkt. Die Bodenerhöhungen 44 können von einer der Seitenwand angenäherten Verstau-Position, in der diese eine vertikale Ausrichtung haben, in die in Fig.2 gezeigte, dem Behälterboden 2 angenäherte Befahr-Position, in der diese im Wesentlichen horizontal verlaufen, bewegt werden.

Wie Fig. 3 verdeutlicht, sind eine Anzahl von Anschlüssen 28, 46, 46' an der Außenseite der Stirnwand angeordnet, über die Löschmittel in den Behälter eingeleitet und/oder Kühl- bzw. Löschmittel aus dem Behälter 1 abgeführt werden kann. Der Anschluss 28 dient zum Zuführen von Löschmittel in die daran angeordneten Verteiler- oder Löschleitungen 24, 24', 26, 30. Der Anschluss 46 wird zum direkten Einleiten von Löschmittel in den Aufnahmebereich 12 des Behälters 1 verwendet, mit dem der Aufnahmebereich geflutet werden kann. Mittels des Anschlusses 46' auf Höhe des Behälterbodens 2 kann das Löschmittel aus dem Aufnahmebereich 12 des Behälters 1 abgeführt werden.

Wie aus den Fig. 3 und 4 ersichtlich, ist an der Stirnseite des Behälters 1 außenseitig ein Behälter-Aufnahmehaken 48 angeordnet, der in einer Vertiefung 50 der Seitenwand 6 eingelassen ist. Damit steht der Aufnahmehaken 48 außenseitig nicht an der stirnseitigen Seitenwand 6 hervor. Ein derart spezifizierter Behälter kann als ISO-Container verwendet werden und ist über seine standardisierten Containerecken 52 mit anderen Behältern stapelbar ausgebildet.

Zum Verladen von insbesondere havarierten Fahrzeugen ist, wie Fig. 4 zeigt, im Aufnahmebereich an der Innenseite der Seitenwand 6 eine Seilwinde 53 angeordnet. Mit Hilfe der Seilwinde 53 kann ein Fahrzeug oder ein anderes beliebiges Gefahrgut 11 in den Behälter 1 verbracht werden. Der Behälter 1 weist zudem, wie Fig. 5a und b zeigen, an der Behälterunterseite, benachbart zur Behälteröffnung 10, zwei Rollen 54 zum Bewegen des Behälters 1 auf. Der als ISO-Container ausgebildete Behälter 1 kann somit auch als Abroll- bzw. Absetzcontainer eingesetzt werden. Die Rollen 54 sind an der Behälterunterseite klapp- oder schwenkbar angeordnet und können, wie Fig. 5 verdeutlicht, zwischen einer Arbeitsstellung und einer Ruhestellung reversibel hin- und her bewegt werden. Der Behälter 1 weist im Behälterboden 2 eine entsprechende Aussparung 56 für die in der Ruhestellung eingeklappten Rollen 54 auf. Die Rolle 54 wird, siehe Fig. 5b, mit Hilfe eines von Hand betätigbaren Arretierstiftes 58 in der jeweiligen Arbeits- oder Ruhestellung gesichert.

In den Fig. 6 und 7 ist eine erfindungsgemäße Ausführungsform eines Behälters 1' gezeigt, der als Abrollbehälter ausgebildet ist. Der Behälter 1' weist einen Behälterboden 2 mit Rollen 54`, Seitenwände 4, 4' und eine Seitenwand 6 auf. Im Gegensatz zu der vorherigen Ausführungsform weist der Behälter 1' kein Dach auf, sodass der Aufnahmebereich 12 des Behälters 1' nach oben hin offen ist. Zudem ist die Behälteröffnung 10 anstatt mit Flügeltüren über eine Klappe 60 verschließbar, welche um eine waagerechte Schwenkachse am Behälter 1' angeordnet ist. Mittels der Klappe 60 ist gleichzeitig die Verladerampe für in den Behälter 1' überführbare Gefahrgüter ausgebildet.

Der Behälter 1' weist in der stirnseitigen Seitenwand 6 des Behälters 1' einen ersten Löschmitteltank 62 auf. Zusätzlich weist der Behälter 1' einen höher gelegten Behälterboden 2 auf, unterhalb dessen ein zweiter Löschmitteltank 64 zur Aufnahme für ein in den Behälter 1' einbringbares Löschmittel ausgebildet ist. Die Löschmitteltanks 62, 64 sind jeweils dazu eingerichtet, eine Menge an Löschmittel im Bereich von etwa 2500 bis 4500 I aufzunehmen.

Der in den Fig. 6 und 7 gezeigte Behälter 1' weist ebenfalls entlang der Oberkante der Seitenwände 4, 4' angeordnete Löschleitungen 24, 24' auf, die über die im Behälter 1' angeordneten Löschmitteltanks 62, 64 versorgt werden. Die Verteilung des Löschmittels erfolgt mit Hilfe einer Pumpe 66, welche direkt mit den Löschmitteltanks 62, 64 oder auch mit einem am Behälterboden ausgebildeten Auffangbereich 68 für das in den Aufnahmebereich 12 für das Gefahrgut abgegebene Löschmittel fluidleitend koppelbar ist. Die Pumpe 66 ist dazu eingerichtet, das Löschmittel aus dem Auffangbereich 68 in einer Art Löschmittel-Kreislauf über die Löschleitungen 24, 24`, 26 erneut in den Aufnahmebereich 12 zu fördern.

Wie aus den Fig. 6 bis 8 weiter ersichtlich, ist an der Seitenwand 6 außenseitig der Aufnahmehaken 48 angeordnet, über den der Behälter 1' durch ein Transportfahrzeug, insbesondere ein Wechsellader-Fahrzeug, auf seiner Ladefläche aufgenommen oder am Einsatzort abgesetzt werden kann. Zudem weist auch der Behälter 1' im Aufnahmebereich 12 eine an der Stirnwand 6 angeordnete Seilwinde 53 auf. Ferner umfasst der Behälter 1 eine Vielzahl von an der Außenseite der Stirnwand angeordneten Anschlüssen 28, 46, 46`, 70, über die das Löschmittel entweder direkt in den Aufnahmebereich 12 bzw. in die Löschleitungen 24, 24' eingeleitet, in die Löschmitteltanks 62, 64 überführt oder aus dem Aufnahmebereich 12 oder den Löschmitteltanks 62, 64 abgelassen werden kann. Über den Anschluss 46 und eine damit verbundene Fluidleitung 72 wird Löschmittel von extern in den Aufnahmebereich 12 eingeleitet.

Die Pumpe 66 ist eine erste Pumpe, welche dazu eingerichtet ist, über eine Fluidleitung 74 Löschmittel aus einem der Löschmitteltanks 62, 64 über die Löschleitungen 24, 24' in den Aufnahmebereich 12 zu überführen. Ferner ist am Behälter 1' eine Fluidleitung 76 und ein in der Fluidleitung 76 angeordnetes Absperrorgan 80 vorgesehen, über die Löschmittel aus dem Löschmitteltank 62 direkt in den Aufnahmebereich 12 des Behälters 1' eingeleitet und damit der Aufnahmebereich 12 geflutet wird. Wie Fig. 8 weiter verdeutlicht, kann das Löschmittel mittels einer zweiten Pumpe 66' und einer auslassseitig verbundenen Fluidleitung 78 vom Löschmitteltank 64 im Boden des Behälters 1 in den Löschmitteltank 62 in der Stirnwand des Behälters 1' umgeleitet werden.

Des Weiteren weist der Behälter 1' einen von der Außenseite der Seitenwand 6 zugänglichen nicht nähergezeigten Steuerschrank auf, in dem zum Beispiel ein Energiespeicher für eine autarke Energieversorgung des Behälters 1' angeordnet und wenigstens ein nicht näher gezeigter Elektroanschluss für zumindest das Aufladen der Akkumulatoren und/oder zum externen Speisen der Seilwinde enthalten sind. Sämtliche Anschlüsse 28, 34, 34`, 46, 46`, 70 zum Einleiten und/oder Abführen von Löschmittel in oder aus den Behältern 1, 1' oder in einen Löschschlauch sind mit Storz-Kupplungen ausgerüstet.

## Patentansprüche

1. Behälter (1`), insbesondere Abrollbehälter, Absetzbehälter oder ISO-Container, zum Aufnehmen von brennbaren Gefahrgütern, mit
einem Behälterboden (2) und mehreren Seitenwänden (4, 4', 6), die einen Aufnahmebereich (12) für das Gefahrgut (11) definieren,
mindestens einer fluiddicht verschließbaren Behälteröffnung (10) als Zugang zum Aufnahmebereich (12),
wobei innerhalb des Behälters (1') ein Löschmitteltank (62, 64) vorgesehen ist, wobei der Löschmitteltank (62, 64) und der Aufnahmebereich (12) mittels einer Fluidleitung (74, 76) zum Einleiten von Löschmittel in den Aufnahmebereich (12) verbunden sind, wobei zwischen dem Löschmitteltank (62, 64) und dem Aufnahmebereich ein Absperrorgan (80) zum Freigeben oder Sperren der Fluidleitung (76) angeordnet ist,
wobei der Aufnahmebereich (12) bodenseitig eine Ablassöffnung aufweist, und der Behälter (1, 1') eine mit der Ablassöffnung fluidleitend verbundene Pumpe (66) zum Abfördern von Löschmittel aus dem Aufnahmebereich (12) aufweist, wobei die Pumpe (66) fluidleitend mit dem Löschmitteltank (62, 64) verbindbar und dazu eingerichtet ist, in verbundenem Zustand das Löschmittel aus dem Aufnahmebereich (12) zurück in den Löschmitteltank (62, 64) zu fördern.

2. Behälter nach Anspruch 1,
mit wenigstens einer Löschleitung (24, 24', 26) zum Ausbringen von Löschmittel in den Aufnahmebereich (12), vorzugsweise vom Dachbereich des Aufnahmebereichs (12) und/oder von dem Behälterboden (2) des Aufnahmebereichs (12) aus,
wobei die Pumpe (66) vorzugsweise fluidleitend mit der Löschleitung (24, 24', 26) verbindbar und dazu eingerichtet ist, Löschmittel in die Löschleitung (24, 24', 26) zu fördern, wobei vorzugsweise die Pumpe (66) dazu eingerichtet ist, Löschmittel aus dem Aufnahmebereich (12) über zumindest die Löschleitung (24, 24', 26) erneut in den Aufnahmebereich (12) im Kreislauf zu fördern.

3. Behälter nach einem der vorstehenden Ansprüche,
wobei der Löschmitteltank (62) stirnwandseitig in dem Behälter (1') angeordnet ist, und vorzugsweise ein Löschmittelvolumen von 2000 I oder mehr aufweist, weiter vorzugsweise 2500 I oder mehr, besonders bevorzugt 3000 I oder mehr.

4. Behälter nach einem der vorstehenden Ansprüche,
wobei der Löschmitteltank (62) ein erster Löschmitteltank ist, und der Behälter (1') ferner einen zweiten Löschmitteltank (64) aufweist, welcher unterhalb des Aufnahmebereichs (12) angeordnet ist, und vorzugsweise ein Löschmittelvolumen aufweist, das gleich dem oder größer als das Löschmittelvolumen des ersten Löschmittelbehälters ist, weiter vorzugsweise 3000 I oder mehr, besonders bevorzugt 3500 I oder mehr.

5. Behälter nach Anspruch 4,
wobei die Pumpe (66) mit dem zweiten Löschmitteltank (64) fluidleitend verbindbar und dazu eingerichtet ist, Löschmittel zwischen dem ersten Löschmitteltank (62) und dem zweiten Löschmitteltank (64) hin und her zu fördern.

6. Behälter nach Anspruch 4,
wobei die Pumpe (66) eine erste Pumpe ist, und der Behälter (1') ferner eine zweite Pumpe aufweist, die mit dem zweiten Löschmitteltank (64) fluidleitend verbindbar und dazu eingerichtet ist, Löschmittel zwischen dem ersten Löschmitteltank (62) und dem zweiten Löschmitteltank (64) hin und her zu fördern, wobei vorzugsweise die zweite Pumpe fluidleitend mit der Löschleitung (24, 24`, 26) verbindbar und dazu eingerichtet ist, Löschmittel aus dem zweiten Löschmitteltank (64) in die Löschleitung (24, 24`, 26) zu fördern, und weiter vorzugsweise Löschmittel aus dem Aufnahmebereich (12) über zumindest die Löschleitung (24, 24', 26) erneut in den Aufnahmebereich (12) im Kreislauf zu fördern.

7. Behälter nach einem der vorstehenden Ansprüche,
mit einer Sensoreinheit zur Erfassung von Brandkenngrößen im Inneren des Aufnahmebereichs (12), wobei die Sensoreinheit vorzugsweise dazu eingerichtet ist, bei Erfassen einer Brandkenngröße einen Alarm auszugeben; und vorzugsweise
mit einem Steuergerät, welches signalleitend mit der Sensoreinheit und mit der Pumpe (66), oder mit der ersten und/oder zweiten Pumpe, verbunden und dazu eingerichtet ist, bei Erfassen einer Brandkenngröße durch die Sensoreinheit die Pumpe (66) zum Fördern von Löschmittel in den Aufnahmebereich (12) anzusteuern.

8. Behälter nach einem der vorstehenden Ansprüche, mit
einer Anzahl von Anschlüssen zum Einleiten (28, 46) und/oder Abführen (46`,70) von Kühl- bzw. Löschmittel in den oder aus dem Behälter (1, 1').

9. Behälter nach einem der vorstehenden Ansprüche,
wobei innerhalb des Aufnahmebereichs (12) mindestens ein Steckschott (16) vorgesehen ist, welches dazu eingerichtet ist, fluiddicht in einen Steckplatz (18, 18`, 18") eingesetzt zu werden.

10. Behälter nach einem der Ansprüche 2 bis 9,
**dadurch gekennzeichnet, dass** die Löschleitung (24, 24', 26) mehrere entlang der Leitung verteilt angeordnete Austrittsöffnungen (32) aufweist.

11. Behälter nach einem der Ansprüche 2 bis 10,
**dadurch gekennzeichnet, dass** im Aufnahmebereich (12) mindestens ein Anschluss (34, 34`) für einen damit koppelbaren Löschschlauchanschluss angeordnet ist, vorzugsweise benachbart zur Seitenwand (6) oder an den Enden der Löschleitungen (24, 24').

12. Behälter nach einem der vorstehenden Ansprüche,
**gekennzeichnet durch** eine im Bereich der Behälteröffnung (10) reversibel montierbare Verladerampe (36), wobei vorzugsweise der Behälter (1) Aufnahmen (42) für die Verladerampe (36) aufweist, welche an den die Behälteröffnung (1) verschließbaren Flügeltüren (14) oder an der Unterseite des Behälters (1) ausgebildet sind.

13. Behälter nach einem der vorstehenden Ansprüche,
mit zwei benachbart zu der Behälteröffnung an den Seiten des Aufnahmebereichs angeordneten, befahrbaren Bodenerhöhungen, wobei die Bodenerhöhungen vorzugsweise im Übergang zu den Seitenwänden schwenkbar angelenkt und dazu eingerichtet sind, zwischen von einer den Seitenwänden angenäherten Verstau-Position in eine dem Behälterboden angenäherte Befahr-Position hin und her bewegt zu werden.

14. Behälter nach einem der vorstehenden Ansprüche,
**dadurch gekennzeichnet, dass** an einer Seitenwand (6) des Behälters außenseitig ein Behälter-Aufnahmehaken (48) angeordnet ist, der in einer Vertiefung (50) der Seitenwand (6) eingelassen ist, wobei vorzugsweise der Aufnahmehaken (48) zwischen einer Arbeitsstellung und einer Ruhestellung reversibel hin und her schwenkbar ist.

15. Behälter nach einem der vorstehenden Ansprüche,
dass der Behälter (1, 1 ') an seiner Behälterunterseite zwei oder mehr Rollen (54, 54`) zum Bewegen des Behälters aufweist, wobei die Rollen (54) klapp- oder schwenkbar an der Behälterunterseite ausgebildet und zwischen einer Arbeitsstellung und einer Ruhestellung reversibel hin und her bewegbar sind.

16. Verfahren zur Brandbekämpfung von Gefahrgut in einem Behälter,
umfassend die Schritte:
- Verbringen des Gefahrgutes in einen Aufnahmebereich (12) im Inneren des Behälters (1, 1') durch mindestens eine fluiddicht verschließbare Behälteröffnung (10) als Zugang zum Aufnahmebereich (12), und
- Einleiten von Löschmittel in den Aufnahmebereich (12) aus einem in dem Behälter (1') angeordneten Löschmitteltank (62, 64), und
- Abfördern von Löschmittel aus dem Aufnahmebereich (12) mittels einer mit einer bodenseitigen Ablassöffnung des Aufnahmebereichs und mit dem Löschmitteltank fluidleitend verbundenen Pumpe (66) zurück in den Löschmitteltank (62, 64), vorzugsweise nach erfolgter Brandbekämpfung.

17. Verfahren nach Anspruch 16,
umfassend einen, mehrere oder sämtlich der Schritte:
- Ausbringen von Löschmittel in den Aufnahmebereich (12) mittels einer in dem Behälter angeordneten Löschleitung (24, 24', 26);
- Fördern von Löschmittel im Kreislauf, bevorzugt aus dem Aufnahmebereich (12) über zumindest die Löschleitung (24, 24', 26) erneut in den Aufnahmebereich (12);
- Überwachen des Gefahrgutes im Aufnahmebereich (12) auf Brandentstehung mittels einer Erfassung von Brandkenngrößen;
- im Fall des Erfassens Ausgabe eines Alarmsignals, und/oder Ausbringen von Löschmittel in den Aufnahmebereich (12) mittels einer in dem Behälter (1') angeordneten Löschleitung (24, 24', 26), und/oder Fördern oder erneutes Fördern von Löschmittel im Kreislauf.

## Claims

1. A container (1'), in particular a roll-on/roll-off container, skip container, or ISO container, for holding flammable hazardous materials, having
a container base (2) and a plurality of side walls (4, 4', 6) which define a receiving region (12) for the hazardous materials (11),
at least one container opening (10) that can be sealed in a fluid-tight manner as access to the receiving region (12),
wherein an extinguishing medium tank (62, 64) is provided within the container (1'), the extinguishing medium tank (62, 64) and the receiving region (12) are connected by means of a fluid line (74, 76) for introducing extinguishing medium into the receiving region (12), and a shut-off device (80) for releasing or blocking the fluid line (76) is arranged between the extinguishing medium tank (62, 64) and the receiving region,
wherein the receiving region (12) has a drain opening on the bottom, and the container (1, 1') has a pump (66) which connects to the drain opening in a fluid-conducting manner for the purpose of withdrawing extinguishing medium from the receiving region (12), wherein the pump (66) connects to the extinguishing medium tank (62, 64) in a fluid-conducting manner and is configured to convey the extinguishing medium from the receiving region (12) back into the extinguishing medium tank (62, 64) when in the connected state.

2. The container according to claim 1,
having at least one extinguishing line (24, 24', 26) for discharging extinguishing medium into the receiving region (12), preferably from the top region of the receiving region (12) and/or from the container base (2) of the receiving region (12),
wherein preferably, the pump (66) connects to the extinguishing line (24, 24', 26) in a fluid-conducting manner and is configured to convey extinguishing medium into the extinguishing line (24, 24', 26), wherein preferably, the pump (66) is configured to circulate extinguishing medium from the receiving region (12) via at least the extinguishing line (24, 24', 26) back into the receiving region (12).

3. The container according to any one of the preceding claims,
wherein the extinguishing medium tank (62) is arranged on the end wall side in the container (1') and preferably has a volume of extinguishing medium of 2000 L or more, more preferably 2500 L or more, especially preferably 3000 L or more.

4. The container according to any one of the preceding claims,
wherein the extinguishing medium tank (62) is a first extinguishing medium tank, and the container (1') also has a second extinguishing medium tank (64) which is arranged beneath the receiving region (12) and preferably has a volume of extinguishing medium that is equal to or greater than the volume of extinguishing medium of the first extinguishing medium container, more preferably 3000 L or more, especially preferably 3500 L or more.

5. The container according to claim 4,
wherein the pump (66) connects to the second extinguishing medium tank (64) in a fluid-conducting manner and is configured to convey extinguishing medium back and forth between the first extinguishing medium tank (62) and the second extinguishing medium tank (64).

6. The container according to claim 4,
wherein the pump (66) is a first pump, and the container (1') also has a second pump which connects to the second extinguishing medium tank (64) in a fluid-conducting manner and is configured to convey extinguishing medium back and forth between the first extinguishing medium tank (62) and the second extinguishing medium tank (64), wherein preferably the second pump connects to the extinguishing line (24, 24', 26) in a fluid-conducting manner and is configured to convey extinguishing medium from the second extinguishing medium tank (64) into the extinguishing line (24, 24', 26), and more preferably to circulate extinguishing medium from the receiving region (12) via at least the extinguishing line (24, 24', 26) back into the receiving region (12).

7. The container according to any one of the preceding claims,
having a sensor unit for detecting fire characteristics inside the receiving region (12), the sensor unit preferably being designed to output an alarm when a fire characteristic is detected; and preferably
having a control device in signal communication with the sensor unit and the pump (66), or the first and/or second pump, and is configured to actuate the pump (66) in order to convey extinguishing medium into the receiving region (12) when a fire characteristic is detected by the sensor unit.

8. The container according to any one of the preceding claims, having a number of ports for introducing (28, 46) and/or withdrawing (46, 70) coolant and/or extinguishing medium into or out of the container (1, 1').

9. The container according to any one of the preceding claims,
wherein at least one plug-in bulkhead (16) is provided within the receiving region (12), which is configured to be inserted in a fluid-tight manner into a slot (18, 18', 18").

10. The container according to any one of claims 2 to 9,
**characterized in that** the extinguishing line (24, 24', 26) has a plurality of outlet openings (32) that are distributed along the line.

11. The container according to any one of claims 2 to 10,
**characterized in that** at least one connector (34, 34') for a matching extinguishing hose connector is arranged in the receiving region (12), preferably adjacent to the side wall (6) or at the ends of the extinguishing lines (24, 24').

12. The container according to any one of the preceding claims,
**characterized by** a loading ramp (36) that is reversibly mounted in the region of the container opening (10), the container (1) preferably having receptacles (42) for the loading ramp (36) which are formed on the leaf doors (14) that can seal the container opening (1) or on the underside of the container (1).

13. The container according to any one of the preceding claims,
with two floor elevations which can be driven upon and are arranged adjacent to the container opening on the sides of the receiving region, the floor elevations preferably being pivotally articulated in a transition to the side walls and configured to move back and forth from a stowed position close to the side walls to a deployed position close to the container base.

14. The container according to any one of the preceding claims,
**characterized in that** a container receiving hook (48) is arranged on the outside of a side wall (6) of the container, embedded in a recess (50) in the side wall (6), the receiving hook (48) preferably being reversibly pivotable back and forth between a working position and a rest position.

15. The container according to any one of the preceding claims,
that the container (1, 1') has two or more rollers (54, 54') on its underside for moving the container, the rollers (54) being foldable or pivotable on the underside of the container and configured to reversibly move back and forth between a working position and a rest position.

16. A method for fighting fire involving hazardous materials in a container, comprising the steps of:
- introducing the hazardous material into a receiving region (12) inside the container (1, 1') through at least one container opening (10) that can be sealed in a fluid-tight manner as access to the receiving region (12), and
- introducing extinguishing medium into the receiving region (12) from an extinguishing medium tank (62, 64) that is arranged in the container (1'), and
- withdrawing extinguishing medium from the receiving region (12) by means of a pump (66) that is connected to a bottom drain opening of the receiving region and connected to the extinguishing medium tank in a fluid-conducting manner back into the extinguishing medium tank (62, 64), preferably upon completion of fire-fighting.

17. The method according to claim 16,
comprising one, more, or all of the steps of:
- introducing extinguishing medium into the receiving region (12) by means of an extinguishing line (24, 24', 26) that is arranged in the container;
- circulating extinguishing medium, preferably from the receiving region (12) via at least the extinguishing line (24, 24', 26) back into the receiving region (12);
- monitoring the hazardous material in the receiving region (12) for the occurrence of fire through the detection of fire characteristics;
- in the event of detection, outputting an alarm signal and/or discharging extinguishing medium into the receiving region (12) by means of an extinguishing line (24, 24', 26) that is arranged in the container (1') and/or conveying or re-conveying extinguishing medium in a circuit.

## Revendications

1. Contenant (1'), en particulier contenant de roulement, contenant de dépôt ou conteneur ISO, destiné à recevoir des produits dangereux inflammables, avec
un fond de contenant (2) et plusieurs parois latérales (4, 4', 6), qui définissent une zone de réception (12) pour le produit dangereux (11),
au moins une ouverture de contenant (10) pouvant être fermée de manière étanche aux fluides en tant qu'accès à la zone de réception (12),
dans lequel un réservoir d'agent d'extinction (62, 64) est prévu à l'intérieur du contenant (1'), dans lequel le réservoir d'agent d'extinction (62, 64) et la zone de réception (12) sont reliés au moyen d'une conduite de fluide (74, 76) destinée à introduire un agent d'extinction dans la zone de réception (12), dans lequel un organe de fermeture (80) destiné à débloquer ou bloquer la conduite de fluide (76) est disposé entre le réservoir d'agent d'extinction (62, 64) et la zone de réception,
dans lequel la zone de réception (12) présente côté fond une ouverture de sortie, et le contenant (1, 1') présente une pompe (66) reliée avec acheminement de fluide à l'ouverture de sortie, destinée à évacuer un agent d'extinction hors de la zone de réception (12), dans lequel la pompe (66) peut être reliée avec acheminement de fluide au réservoir d'agent d'extinction (62, 64) et est mise au point pour transporter, dans l'état relié, à nouveau dans le réservoir d'agent d'extinction (62, 64) l'agent d'extinction provenant de la zone de réception (12).

2. Contenant selon la revendication 1,
avec au moins une conduite d'extinction (24, 24', 26) destinée à distribuer un agent d'extinction dans la zone de réception (12), de préférence depuis la zone de toit de la zone de réception 12) et/ou depuis le fond de contenant (2) de la zone de réception (12),
dans lequel la pompe (66) peut être reliée de préférence avec acheminement de fluide à la conduite d'extinction (24, 24', 26) et est mise au point pour refouler un agent d'extinction dans la conduite d'extinction (24, 24', 26), dans lequel de préférence la pompe (66) est mise au point pour refouler dans le circuit un agent d'extinction provenant de la zone de réception (12) à nouveau dans la zone de réception (12) en passant par au moins la conduite d'extinction (24, 24', 26).

3. Contenant selon l'une quelconque des revendications précédentes,
dans lequel le réservoir d'agent d'extinction (62) est disposé côté paroi frontale dans le contenant (1'), et
de préférence présente un volume d'agent d'extinction de 2000 1 ou plus, par ailleurs de préférence de 2500 1 ou plus, de manière particulièrement préférée de 3000 1 ou plus.

4. Contenant selon l'une quelconque des revendications précédentes,
dans lequel le réservoir d'agent d'extinction (62) est un premier réservoir d'agent d'extinction, et le contenant (1') présente en outre un deuxième réservoir d'agent d'extinction (64), lequel est disposé sous la zone de réception (12), et présente de préférence un volume d'agent d'extinction, qui est supérieur ou égal au volume d'agent d'extinction du premier contenant d'agent d'extinction, par ailleurs de préférence de 3000 1 ou plus, de manière particulièrement préférée de 3500 1 ou plus.

5. Contenant selon la revendication 4,
dans lequel la pompe (66) peut être reliée avec acheminement de fluide au deuxième réservoir d'agent d'extinction (64) et est mise au point pour refouler en va-et-vient un agent d'extinction entre le premier réservoir d'agent d'extinction (62) et le deuxième réservoir d'agent d'extinction (64).

6. Contenant selon la revendication 4,
dans lequel la pompe (66) est une première pompe, et le contenant (1') présente en outre une deuxième pompe, qui peut être reliée avec acheminement de fluide au deuxième réservoir d'agent d'extinction (64) et est mise au point pour refouler en va-et-vient un agent d'extinction entre le premier réservoir d'agent d'extinction (62) et le deuxième réservoir d'agent d'extinction (64), dans lequel de préférence la deuxième pompe peut être reliée avec acheminement de fluide à la conduite d'extinction (24, 24', 26) et est mise au point pour refouler un agent d'extinction depuis le deuxième réservoir d'agent d'extinction (64) dans la conduite d'extinction (24, 24', 26), et pour refouler par ailleurs de préférence dans le circuit un agent d'extinction (12) provenant de la zone de réception (12) à nouveau dans la zone de réception (12) en passant par au moins la conduite d'extinction (24, 24', 26).

7. Contenant selon l'une quelconque des revendications précédentes,
avec une unité de capteur destinée à détecter des grandeurs caractéristiques d'incendie à l'intérieur de la zone de réception (12), dans lequel l'unité de capteur est mise au point de préférence pour émettre une alarme lors de la détection d'une grandeur caractéristique d'incendie ; et de préférence
avec un appareil de commande, lequel est relié avec acheminement de signaux à l'unité de capteur et à la pompe (66), ou à la première et/ou la deuxième pompe, et est mis au point pour piloter, lors de la détection d'une grandeur caractéristique d'incendie par l'unité de capteur, la pompe (66) pour refouler un agent d'extinction dans la zone de réception (12).

8. Contenant selon l'une quelconque des revendications précédentes, avec
un nombre de raccords destinés à introduire (28, 46) et/ou à évacuer (46', 70) un agent de refroidissement ou un agent d'extinction dans ou depuis le contenant (1, 1').

9. Contenant selon l'une quelconque des revendications précédentes,
dans lequel au moins une cloison enfichable (16) est prévue à l'intérieur de la zone de réception (12), laquelle est mise au point pour être insérée dans un emplacement enfichable (18, 18', 18'') de manière étanche aux fluides.

10. Contenant selon l'une quelconque des revendications 2 à 9,
**caractérisé en ce que** la conduite d'extinction (24, 24', 26) présente plusieurs ouvertures de sortie (32) disposées de manière répartie le long de la conduite.

11. Contenant selon l'une quelconque des revendications 2 à 10,
**caractérisé en ce qu'**au moins un raccordement (34, 34') pour un raccordement de tuyau flexible d'extinction pouvant y être couplé est disposé dans la zone de réception (12), de préférence de manière adjacente par rapport à la paroi latérale (6) ou sur les extrémités des conduites d'extinction (24, 24').

12. Contenant selon l'une quelconque des revendications précédentes,
**caractérisé par** une rampe de chargement (36) pouvant être montée de manière réversible dans la zone de l'ouverture de contenant (10), dans lequel de préférence le contenant (1) présente des logements (42) pour la rampe de chargement (36), lesquels sont réalisés sur des portes battantes (14) pouvant fermer l'ouverture de contenant (1) ou sur le côté inférieur du contenant (1) .

13. Contenant selon l'une quelconque des revendications précédentes,
avec deux parties surélevées de fond pouvant être empruntés, disposées de manière adjacente par rapport à l'ouverture de contenant sur les côtés de la zone de réception, dans lequel les parties surélevées de contenant sont articulées de manière à pouvoir pivoter de préférence dans la transition menant aux parois latérales et sont mises au point pour être déplacées en va-et-vient entre une position de rangement rapprochée des parois latérales dans une position de déplacement rapprochée du fond de contenant.

14. Contenant selon l'une quelconque des revendications précédentes,
**caractérisé en ce qu'**est disposé sur une paroi latérale (6) du contenant côté extérieur un crochet de réception de contenant (48), qui est entré dans un renfoncement (50) de la paroi latérale (6), dans lequel de préférence le crochet de réception (48) peut être pivoté en va-et-vient de manière réversible entre une position de travail et une position de repos.

15. Contenant selon l'une quelconque des revendications précédentes,
**caractérisé en ce que** le contenant (1, 1') présente sur son côté inférieur de contenant deux rouleaux (54, 54') ou plus pour déplacer le contenant, dans lequel les rouleaux (54) sont réalisés de manière à pouvoir être basculés ou de manière à pouvoir être pivotés sur le côté inférieur de contenant et peuvent être déplacés de manière réversible entre une position de travail et une position de repos.

16. Procédé de lutte contre l'incendie de produits dangereux dans un contenant,
comprenant les étapes de :
- amenée du produit dangereux dans une zone de réception (12) à l'intérieur du contenant (1, 1') par au moins une ouverture de contenant (10) pouvant être fermée de manière étanche aux fluides en tant qu'accès à la zone de réception (12), et
- introduction d'un agent d'extinction dans la zone de réception (12) depuis un réservoir d'agent d'extinction (62, 64) disposé dans le contenant (1'), et
- évacuation d'un agent d'extinction depuis la zone de réception (12) au moyen d'une pompe (66) reliée avec acheminement de fluide à une ouverture de sortie côté fond de la zone de réception et au réservoir d'agent d'extinction à nouveau dans le réservoir d'agent d'extinction (62, 64), de préférence une fois la lutte contre l'incendie réalisée avec succès.

17. Procédé selon la revendication 16,
comprenant une, plusieurs ou toutes les étapes de :
- distribution d'un agent d'extinction dans la zone de réception (12) au moyen d'une conduite d'extinction (24, 24', 26) disposée dans le contenant ;
- refoulement d'un agent d'extinction dans le circuit, de manière préférée depuis la zone de réception (12) à nouveau dans la zone de réception (12) en passant par au moins la conduite d'extinction (24, 24', 26) ;
- surveillance d'un début d'incendie du produit dangereux dans la zone de réception (12) au moyen d'une détection de grandeurs caractéristiques d'incendie ;
- dans le cas de la détection, émission d'un signal d'alarme, et/ou distribution d'un agent d'extinction dans la zone de réception (12) au moyen d'une conduite d'extinction (24, 24', 26) disposée dans le contenant (1'), et/ou refoulement ou de nouveau refoulement d'un agent d'extinction dans le circuit.
